# FASCICULE DE BREVET EUROPEEN

(11) **EP 1 325 269 B1**
(45) Date de publication et mention de la délivrance du brevet: **05.04.2006**
(21) Numéro de dépôt: 01980592.8
(22) Date de dépôt: 09.10.2001
(51) Int. Cl.: F25B 40/00, F25B 9/00

(54) **DISPOSITIF DE CLIMATISATION DE VEHICULE UTILISANT UN CYCLE SUPERCRITIQUE**
FAHRZEUGKLIMAANLAGE UNTER VERWENDUNG EINES ÜBERKRITISCHEN KREISLAUFES
VEHICLE AIR CONDITIONING DEVICE USING A SUPERCRITICAL CYCLE

(30) Priorité: 12.10.2000 FR 0013074
(43) Date de publication de la demande: 09.07.2003
(73) Titulaire: VALEO SYSTEMES THERMIQUES, 78320 Le Mesnil Saint-Denis (FR)
(72) Inventeur: BEN YAHIA, Mohamed, F-75005 Paris (FR)
(86) Numéro de dépôt international: PCT/FR2001/003115
(87) Numéro de publication internationale: WO 2002/031416

(56) Documents cités:
- EP-A- 1 014 013
- EP-A- 1 026 459
- DE-A- 3 442 169
- DE-A- 19 829 335
- US-A- 5 685 160

## Description

L'invention concerne un dispositif de climatisation, notamment de l'habitacle d'un véhicule, et un procédé de commande d'une boucle de fluide réfrigérant dans un tel dispositif, ladite boucle contenant un compresseur propre à recevoir le fluide à l'état gazeux et à le comprimer, un refroidisseur de fluide propre à refroidir le fluide comprimé par le compresseur, à pression sensiblement constante, en transférant de la chaleur à un premier milieu, un détendeur propre à abaisser la pression du fluide sortant du refroidisseur de fluide en l'amenant au moins en partie à l'état liquide et un évaporateur propre à faire passer à l'état gazeux le fluide à l'état liquide provenant du détendeur, à pression sensiblement constante, en prélevant de la chaleur d'un second milieu pour refroidir l'espace à climatiser, le fluide ainsi vaporisé étant ensuite aspiré par le compresseur, la boucle contenant en outre un échangeur de chaleur interne permettant au fluide circulant dans un premier trajet de l'échangeur interne, entre le refroidisseur de fluide et le détendeur, de céder de la chaleur au fluide circulant dans un second trajet de l'échangeur interne, entre l'évaporateur et le compresseur.

Pour éviter les effets néfastes sur l'environnement des composés fluorés utilisés traditionnellement comme fluides réfrigérants dans la climatisation des véhicules automobiles, on préconise l'utilisation du dioxyde de carbone CO₂.

Ce composé présente une pression critique relativement basse, qui est dépassée lors de la compression du fluide par le compresseur, de sorte que le fluide est ensuite refroidi sans changement de phase par le refroidisseur de fluide qui remplace le condenseur de la boucle traditionnelle. En l'absence de changement de phase, seul l'abaissement de la température du fluide dans le refroidisseur permet une dissipation d'énergie thermique. Cette dissipation s'effectuant généralement dans un flux d'air atmosphérique, il est nécessaire que la température du fluide pénétrant dans le refroidisseur soit sensiblement supérieure à la température atmosphérique. C'est pourquoi on a recours à l'échangeur de chaleur interne, qui permet de réchauffer le fluide lorsqu'il circule entre l'évaporateur et le refroidisseur et de le refroidir lorsqu'il circule entre le refroidisseur et le détendeur tel que divulgué dans le document EP1014013A1.

L'efficacité η de l'échangeur de chaleur interne, représentée par l'équation [1] η= (T_{ec} - T_{sé}) / (Tₛᵣ - T_{sé}) dans laquelle T_{ec}, T_{sé} et Tₛᵣ sont respectivement les températures à l'entrée du compresseur, à la sortie de l'évaporateur et à la sortie du refroidisseur, est une fonction décroissante du débit de fluide qui le traverse, selon l' équation [2] η = a.Q^{b}, a et b étant des constantes caractéristiques de l'échangeur interne.

Ce qui précède n'est vrai que lorsque l'échangeur de chaleur interne reçoit de l'évaporateur du fluide entièrement à l'état gazeux. Si au contraire il reçoit du fluide à l'état liquide, son efficacité est fortement réduite.

Le but de l'invention est d'optimiser le fonctionnement de la boucle de manière à éviter cet inconvénient.

D'autre part, pour que le flux d'air refroidi par l'évaporateur soit à une température homogène, il faut que l'évaporateur ne comporte pas de zone de surchauffe, autrement dit que le fluide se vaporise jusqu'à la fin de son trajet dans l'évaporateur.

Un autre but de l'invention est de satisfaire à cette condition.

L'invention vise notamment un procédé du genre défini en introduction, et prévoit qu'on surveille une première condition susceptible de révéler la présence de fluide à l'état liquide dans ledit premier trajet, et qu'on réduit le débit du fluide dans la boucle lorsque ladite première condition est satisfaite.

Ce mode de régulation, basé sur un principe thermodynamique, permet une stabilisation rapide du régime de la boucle, sans oscillation. Il évite en particulier l'apparition d'un pic de froid en cas d'accélération du véhicule.

Des caractéristiques optionnelles de l'invention, complémentaires ou alternatives, sont énoncées ci-après:
- Ladite première condition consiste en ce que l'efficacité η de l'échangeur de chaleur interne, représentée par l' équation [1] $η = \frac{{T}_{ec} - {T}_{sé}}{{T}_{sr} - {T}_{sé}}$
   dans laquelle T_{ec}, T_{sé} et Tₛᵣ sont respectivement les températures à l'entrée du compresseur, à la sortie de l'évaporateur et à la sortie du refroidisseur, est inférieure à une valeur de référence η₀.
- On surveille en outre une seconde condition susceptible de révéler l'existence d'une zone de surchauffe dans l'évaporateur, et on augmente le débit du fluide dans la boucle lorsque ladite seconde condition est satisfaite.
- Ladite seconde condition consiste en ce que l'efficacité η telle que définie dans la revendication 2 est supérieure ou égale à une valeur de référence η₀
- On règle le débit du fluide sensiblement à la valeur maximale compatible avec une efficacité η non inférieure à la valeur de référence.
- On adopte comme valeur de référence, quelle que soit la valeur du débit, la valeur ηₘ prise par l'efficacité η lorsque le débit est maximal et que ledit second trajet ne contient pas de fluide à l'état liquide.
- On adopte comme valeur de référence, pour une valeur déterminée Qₚ du débit, la valeur ηₚ prise par l'efficacité η lorsque ledit second trajet ne contient pas de fluide à l'état liquide.
- On règle le débit en agissant sur le détendeur.
- Pour évaluer η sur la base de l'équation [1], on utilise pour l'une au moins desdites températures une valeur mesurée au moyen d'un capteur en contact thermique avec le fluide.
- Pour évaluer η sur la base de l'équation [1] , on utilise pour représenter T_{sé} la température d'un flux d'air ayant balayé l'évàporateur et constituant ledit second milieu.
- On compare T_{ec} à une valeur de consigne T_{ec_cons} telle que ${η}_{0} = \frac{{T}_{ec cons} - {T}_{sé}}{{T}_{sr} - {T}_{sé}}$ et on considère que η est inférieure et supérieure à la valeur de référence lorsque T_{ec} est inférieure et supérieure à ladite valeur de consigne respectivement.
- Le compresseur est du type à cylindrée variable à commande externe.
- Le compresseur comprime le fluide jusqu'à une pression supercritique.

L'invention a également pour objet un dispositif de climatisation, notamment de l'habitacle d'un véhicule, propre à la mise en oeuvre du procédé tel que défini ci-dessus, comprenant une boucle de fluide réfrigérant telle que définie, des moyens de surveillance pour surveiller une première condition susceptible de révéler la présence de fluide à l'état liquide dans ledit second trajet, et optionnellement une seconde condition susceptible de révéler l'existence d'une zone de surchauffe dans l'évaporateur, et des moyens pour commander le débit du fluide dans la boucle en fonction du résultat de cette surveillance.

Le dispositif selon l'invention peut comporter au moins certaines des particularités suivantes:
- Les moyens de surveillance comprennent des moyens pour évaluer les températures T_{ec}, T_{sé} et Tₛᵣ respectivement à l'entrée du compresseur, à la sortie de l'évaporateur et à la sortie du refroidisseur, des moyens pour calculer à partir de celles-ci l'efficacité η de l'échangeur de chaleur interne, sur-la base de l'équation [1] $η = \frac{{T}_{ec} - {T}_{sé}}{{T}_{sr} - {T}_{sé}}$ et des moyens pour comparer l'efficacité η à une valeur de référence.
- Boucle et pour définir à partir de celui-ci ladite valeur de référence.
- Les moyens pour évaluer lesdites températures comprennent au moins un capteur de température en contact thermique avec le fluide.
- Les moyens pour évaluer la température T_{sé} comprennent un capteur de température en contact thermique avec un flux d'air ayant balayé l'évaporateur.

Les caractéristiques et avantages de l'invention seront exposés plus en détail dans la description ci-après, en se référant aux dessins annexés.

La figure 1 est un graphique montant la variation de l'efficacité η en fonction du débit Q du fluide, pour un échangeur de chaleur interne typique utilisable dans le procédé et dans le dispositif selon l'invention.

La figure 2 est un schéma de circuit d'une boucle de fluide réfrigérant appartenant à un dispositif selon l'invention.

La figure 3 est un schéma fonctionnel illustrant le procédé et le dispositif selon l'invention.

La figure 2 montre la structure connue d'une boucle de climatisation de l'habitacle d'un véhicule automobile utilisant comme fluide réfrigérant le dioxyde de carbone dans un cycle thermodynamique supercritique. Un compresseur 1 comprime le fluide pour l'amener à l'état supercritique, après quoi le fluide traverse un refroidisseur de fluide 2 . Le fluide sortant du refroidisseur 2 parcourt un trajet 3-1 d'un échangeur de: chaleur interne 3, puis passe par un détendeur 4 pour parvenir à un évaporateur 5. En aval de l'évaporateur, le fluide passe par un réservoir 6 puis parcourt un trajet 3-2 de l'échangeur interne 3 avant de revenir au compresseur 1. Les trajets 3-1 et 3-2 sont situés côte à côte et à contre-courant, c'est-à-dire que l'entrée el et la sortie s1 du trajet 3-1 sont adjacentes respectivement à la sortie s2 et à l'entrée e2 du trajet 3-2. Dans ces conditions, on définit pour l'échangeur interne une efficacité η donnée par l'équation [1] $η = \frac{{T}_{ec} - {T}_{sé}}{{T}_{sr} - {T}_{sé}}$
dans laquelle T_{ec}, T_{sé} et Tₛᵣ sont respectivement les températures du fluide à l'entrée du compresseur 1 (ou à la sortie s2), à la sortie de l'évaporateur 5 (ou à l'entrée e2) et à la sortie du refroidisseur 2 (ou à l'entrée e1).

On constate que, lorsque l'échangeur interne est parcouru exclusivement par du fluide à l'état gazeux, l'efficacité η est fonction décroissante du débit massique Q du fluide dans la boucle, selon une courbe dont un exemple est représenté par la courbe C₁ de la figure 1. Cette courbe s'étend d'un point A à un point B correspondant respectivement aux débits minimal et maximal pouvant être obtenus dans la boucle. Entre ceux-ci, elle dépend uniquement des caractéristiques géométriques de l'échangeur interne et de la nature du fluide.

La condition ci-dessus n'est satisfaite que si la charge thermique de la boucle est suffisante pour permettre à l'évaporateur de vaporiser intégralement le fluide jusqu'à son débit maximal. Dans le cas contraire, l'efficacité ne suit la courbe C₁ que jusqu'à un point L correspondant au débit limite pouvant être vaporisé dans l'évaporateur. Au-delà de ce débit limite, l'échangeur interne reçoit de l'évaporateur du fluide à l'état liquide, ce qui fait décroître brutalement l'efficacité selon le tronçon de courbe C₂ approximativement vertical, suivi d'un tronçon C₃ sensiblement horizontal pour lequel l'efficacité est pratiquement nulle.

Sur la figure 3, qui représente un dispositif de climatisation selon l'invention, on retrouve la boucle de la figure 1, composée des éléments 1 à 6, auxquels s'ajoutent un capteur de débit 7 placé en amont de l'évaporateur 5 de manière à mesurer le débit massique du fluide qui le traverse à l'état liquide, ainsi que deux capteurs de température 10 et 11 associés à des blocs de lecture respectifs 12 et 13, destinés à mesurer la température du fluide respectivement entre la sortie du refroidisseur de fluide 2 et l'entrée el du trajet 3-1 de l'échangeur interne 3, et entre la sortie s2 du trajet 3-2 de ce dernier et l'entrée du compresseur 1. Un autre capteur 14, associé à un bloc de lecture 15, mesure la température d'un flux d'air F après qu'il a traversé l'évaporateur 5 sous l'action d'un pulseur 16, ce flux d'air étant destiné à être envoyé dans l'habitacle du véhicule pour régler la température régnant dans celui-ci.

Selon l'invention, la température Tₛᵣ à la sortie du refroidisseur 2 (ou à l'entrée e1) et la température de l'air refroidi sont envoyées par les blocs 12 et 15 respectivement à un bloc de traitement 17 également relié au capteur de débit 7, qui calcule à partir de ces valeurs mesurées - avec si nécessaire une correction pour tenir compte de l'écart entre la température de l'air refroidi et la température T_{sé} à la sortie de l'évaporateur 2 (ou à l'entrée e2) - une valeur de consigne T_{ec_cons} que devrait avoir la température T_{ec} du fluide à l'entrée du compresseur 1 (ou à la sortie s2) pour que l'efficacité η de l'échangeur interne 3, calculée selon l'équation [1], prenne une valeur de référence ηₚ égale à l'ordonnée du point P de la courbe C₁ qui a pour abscisse le débit Qₚ mesuré par le capteur 7. La valeur réelle de T_{ec}, fournie par le bloc 13, est comparée à cette valeur de consigne par un comparateur 18. Si T_{ec} < T_{ec_cons}, ceci signifie que l'efficacité réelle est inférieure à la valeur de référence, et par conséquent que le point représentatif de l'efficacité sur le graphique de la figure 11 se trouve au-dessous de la courbe C₁, donc sur l'un des tronçons C₂ et C₃, indiquant la présence de liquide dans l'échangeur interne. Le comparateur 18 élabore alors un signal d'erreur 19 qui est transmis à un régulateur 20, lequel agit sur un bloc de commande 21 qui pilote le détendeur 4, de manière à réduire le débit.

Si au contraire T_{ec} = T_{ec_cons}, ceci signifie que l'échangeur interne contient du fluide entièrement à l'état gazeux, et que le point représentatif de l'efficacité sur le graphique de la figure 1 se trouve sur la courbe C₁. Cependant, cette égalité ne permet pas de distinguer entre les trois cas suivants : soit le point représentatif est le point L défini précédemment, soit le point représentatif est situé à gauche du point L, soit le point L n'existe pas, la charge thermique de la boucle étant suffisante pour que l'échangeur interne ne reçoive pas de liquide quel que soit le débit du fluide. Si on souhaite que l'évaporateur ne comporte pas de zone de surchauffe, ou que sa zone de surchauffe soit minimale, on peut alors commander le détendeur 4 de manière à augmenter le débit d'un petit incrément. On réalisera ainsi une régulation autour du point L s'il existe, et dans le cas contraire on stabilisera le débit à sa valeur maximale correspondant au point B, assurant une zone de surchauffe minimale.

En variante, le débit massique du fluide peut être déterminé par d'autres moyens que le capteur 7. Par exemple, le débit volumique du fluide dans le compresseur peut être déterminé à partir de la cylindrée et de la vitesse de celui-ci, et le débit massique s'en déduit en tenant compte de la masse volumique du fluide, laquelle est fonction de la nature de celui-ci, de la température et de la pression.

Dans une autre variante, on ne tient pas compte du débit du fluide, et on compare l'efficacité η à une valeur de référence ηₘ égale à l'ordonnée du point B. L'inégalité η <ηₘ signifie alors que le point représentatif de l'efficacité se trouve sur l'un des tronçons C₂ et C₃, au-dessous du point K du tronçon C₂ ayant pour abscisse ηₘ, nécessitant une réduction du débit. Si, ici encore, on souhaite éviter ou minimiser la zone de surchauffe de l'évaporateur, on commandera le détendeur de manière à maintenir l'efficacité à la valeur ηₘ, réalisant ainsi une régulation autour du point K, ou amenant le point de fonctionnement au point B. Le débit correspondant au point K est très voisin de celui correspondant au point L.

Bien entendu, au lieu de calculer une valeur de consigne T_{ec_cons} en utilisant la valeur de référence de l'efficacité de l'échangeur interne, on pourrait comparer directement l'efficacité réelle η à la valeur de référence, et produire le signal d'erreur sur la base de cette comparaison. Ces deux procédures sont strictement équivalentes.

En outre, l'invention n'est pas limitée à la surveillance de l'efficacité de l'échangeur interne en tant qu'indicateur de la présence de fluide à l'état liquide dans le premier trajet ou de l'existence d'une zone de surchauffe dans l'évaporateur. Ces phénomènes peuvent être détectés par d'autres moyens, par exemple grâce à des capteurs spécifiques affectés à l'échangeur interne et/ou à l'évaporateur.

Bien que l'invention ait été décrite en détail en relation avec l'utilisation de dioxyde de carbone, elle trouve une application avantageuse avec tout fluide réfrigérant, notamment fonctionnant selon un cycle supercritique et nécessitant un échangeur de chaleur interne.

## Revendications

1. Procédé de commande d'une boucle de fluide réfrigérant dans un dispositif de climatisation, notamment de l'habitacle d'un véhicule, ladite boucle contenant un compresseur (1) propre à recevoir le fluide à l'état gazeux et à le comprimer, un refroidisseur de fluide (2) propre à refroidir le fluide comprimé par le compresseur, à pression sensiblement constante, en transférant de la chaleur à un premier milieu, un détendeur (4) propre à abaisser la pression du fluide sortant du refroidisseur de fluide en l'amenant au moins en partie à l'état liquide et un évaporateur (5) propre à faire passer à l'état gazeux le fluide à l'état liquide provenant du détendeur, à pression sensiblement constante, en prélevant de la chaleur d'un second milieu pour refroidir l'espace à climatiser, le fluide ainsi vaporisé étant ensuite aspiré par le compresseur, la boucle contenant en outre un changeur de chaleur interne (3) permettant au fluide circulant dans un premier trajet (3-1) de l'échangeur interne, entre le refroidisseur de fluide et le détendeur, de céder de la chaleur au fluide circulant dans un second trajet (3-2) de l'échangeur interne, entre l'évaporateur et le compresseur, procédé dans lequel on surveille une première condition susceptible de révéler la présence de fluide à l'état liquide dans ledit second trajet et qu'on réduit le débit du fluide dans la boucle lorsque ladite première condition est satisfaite **caractérisé en ce que** ladite première condition consiste **en ce que** l'efficacité de l'échangeur de chaleur interne, représentée par l'équation [1] η=(T_{ec} - T_{sé}) / (Tₛᵣ - T_{sé}) dans laquelle T_{ec}, T_{sé} et Tₛᵣ sont respectivement les températures à l'entrée du compresseur, à la sortie de l'évaporateur et à la sortie du refroidisseur, est inférieure à une valeur de référence η₀.

2. Procédé selon la revendication 1, dans lequel on surveille en outre une seconde condition susceptible de révéler l'existence d'une zone de surchauffe dans l'évaporateur, et on augmente le débit du fluide dans la boucle lorsque ladite seconde condition est satisfaite.

3. Procédé selon la revendication 2, dans lequel ladite seconde condition consiste en ce que l'efficacité η telle que définie dans la revendication 2 est supérieure ou égale à une valeur de référence η₀.

4. Procédé selon l'une des revendications 1 et 3, dans lequel on règle le débit du fluide sensiblement à la valeur maximale compatible avec une efficacité η non inférieure à la valeur de référence.

5. Procédé selon l'une des revendications 1, 3 et 4, dans lequel on adopte comme valeur de référence, quelle que soit la valeur du débit, la valeur ηₘ prise par l'efficacité η lorsque le débit est maximal et que ledit second trajet ne contient pas de fluide à l'état liquide.

6. Procédé selon l'une des revendications 1, 3 et 4, dans lequel on adopte comme valeur de référence, pour une valeur déterminée Qₚ du débit, la valeur ηₚ prise par l'efficacité η lorsque ledit second trajet ne contient pas de fluide à l'état liquide.

7. Procédé selon l'une des revendications 1 et 3 à 6, dans lequel on règle le débit en agissant sur le détendeur.

8. Procédé selon l'une des revendications 1 et 3 à 7, dans lequel, pour évaluer η sur la base de l'équation [1], on utilise pour l'une au moins desdites températures une valeur mesurée au moyen d'un capteur (10, 11) en contact thermique avec le fluide.

9. Procédé selon l'une des revendications 1 et 3 à 8, dans lequel, pour évaluer η sur la base de l'équation [1], on utilise pour représenter T_{sé} la température d'un flux d'air (F) ayant balayé l'évaporateur et constituant ledit second milieu.

10. Procédé selon l'une des revendications 1 et 3 à 9, dans lequel on compare T_{oc} à une valeur de consigne T_{ec-cons} telle que η₀= (T_{ec-cons} - T_{sé}) / (Tₛᵣ - T_{sé}) et on considère que η est inférieure et supérieure à la valeur de référence lorsque T_{ec} est inférieure et supérieure à ladite valeur de consigne respectivement.

11. Procédé selon l'une des revendications précédentes, dans lequel le compresseur est du type à cylindrée variable à commande externe.

12. Procédé selon l'une des revendications précédentes, dans lequel le compresseur comprime le fluide jusqu'à une pression supercritique.

13. Dispositif de climatisation, notamment de l'habitacle d'un véhicule, propre à la mise en oeuvre du procédé selon l'une des revendications précédentes, comprenant une boucle de fluide réfrigérant ladite boucle contenant un compresseur (1) propre à recevoir le fluide à l'état gazeux et à le comprimer, un refroidisseur de fluide (2) propre à refroidir le fluide comprimé par le compresseur, à pression sensiblement constante, en transférant de la chaleur à un premier milieu, un détendeur (4) propre à abaisser la pression du fluide sortant du refroidisseur de fluide en l'amenant au moins en partie à l'état liquide et un évaporateur (5) propre à faire passer à l'état gazeux le fluide à l'état liquide provenant du détendeur, à pression sensiblement constante, en prélevant de la chaleur d'un second milieu pour refroidir l'espace à climatiser, le fluide ainsi vaporisé étant ensuite aspiré par le compresseur, la boucle contenant en outre un changeur de chaleur interne (3) permettant au fluide circulant dans un premier trajet (3-1) de l'échangeur interne, entre le refroidisseur de fluide et le détendeur, de céder de la chaleur au fluide circulant dans un second trajet (3-2) de l'échangeur interne, entre l'évaporateur et le compresseur, des moyens de surveillance (10-15, 17) pour surveiller une première condition susceptible de révéler la présence de fluide à l'état liquide dans ledit second trajet, et optionnellement une seconde condition susceptible de révéler l'existence d'une zone de surchauffe dans l'évaporateur, et des moyens (19, 20, 21) pour commander le débit du fluide dans la boucle en fonction du résultat de cette surveillance **caractérisé en ce que** les moyens de surveillance comprennent des moyens (10-15) pour évaluer les températures T_{ec}, Tₛₑ et Tₛᵣ respectivement à l'entrée du compresseur, à la sortie de l'évaporateur et à la sortie du refroidisseur, des moyens (17) pour calculer à partir de celles-ci l'efficacité η de l'échangeur de chaleur interne, sur la base de l'équation [1] η=(T_{ec} - T_{sé}) / (Tₛᵣ - T_{sé}) et des moyens pour comparer l'efficacité η à une valeur de référence.

14. Dispositif selon la revendication 13, comprenant en outre des moyens (7) pour déterminer le débit du fluide dans la boucle et pour définir à partir de celui-ci ladite valeur de référence.

15. Dispositif selon l'une des revendications 13 et 14, dans lequel les moyens pour évaluer lesdites températures comprennent au moins un capteur de température (10, 11) en contact thermique avec le fluide

16. Dispositif selon l'une des revendications. 13 à 15, dans lequel les moyens pour évaluer la température Tₛₑ comprennent un capteur de température (14) en contact thermique avec un flux d'air (F) ayant balayé l'évaporateur.

## Claims

1. Method for controlling a coolant loop in an air conditioning device, in particular for a vehicle passenger compartment, wherein said loop contains a compressor (1) suitable for receiving the fluid in the gaseous state and compressing it, a fluid cooler (2) suitable for cooling the fluid compressed by the compressor, at a substantially constant pressure, by transferring heat to a first environment, an expansion valve (4) suitable for lowering the pressure of the fluid leaving the fluid cooler by bringing it at least partially to the liquid state and an evaporator (5) suitable for changing, to the gaseous state, the fluid in the liquid state coming from the expansion valve, at a substantially constant pressure, by taking the heat from a second environment to cool the space to be air conditioned, wherein the fluid thus vaporised is then suctioned by the compressor, and the loop also contains an internal heat exchanger (3) enabling the fluid circulating in a first path (3-1) of the internal exchanger, between the fluid cooler and the expansion valve, to transfer heat to the fluid circulating in a second path (3-2) of the internal exchanger, between the evaporator and the compressor, which method involves monitoring a first condition capable of revealing the presence of fluid in the liquid state in said second path and reducing the flow of fluid in the loop when said first condition is satisfied, **characterised in that** said first condition consists of the efficiency of the internal heat exchanger, represented by equation [1] η = (T_{ec} - Tₛₑ) / (Tₛᵣ - Tₛₑ) in which T_{ec}, Tₛₑ and Tₛᵣ are respectively the temperatures at the inlet of the compressor, at the outlet of the evaporator and at the outlet of the cooler, being lower than a reference value η₀.

2. Method according to claim 1, in which a second condition is also monitored, which condition is capable of revealing the existence of a hot zone in the evaporator, and the flow of fluid in the loop is increased when said second condition is satisfied.

3. Method according to claim 2, in which said second condition consists of the efficiency η as defined in claim 2 being greater than or equal to a reference value η₀.

4. Method according to one of claims 1 and 3, in which the fluid flow is set substantially to the maximum value compatible with an efficiency η not lower than the reference value.

5. Method according to one of claims 1, 3 and 4, consisting of adopting, as a reference value, regardless of the value of the flow, the value ηₘ taken by the efficiency η when the flow is maximum and said second path does not contain fluid in the liquid state.

6. Method according to one of claims 1, 3 and 4, consisting of adopting, as the reference value, for a predetermined value Qp of the flow, the value ηₚ taken by the efficiency η when said second path does not contain fluid in the liquid state.

7. Method according to one of claims 1 and 3 to 6, in which the flow is adjusted by acting on the expansion valve.

8. Method according to one of claims 1 and 3 to 7, in which, to evaluate η on the basis of equation [1], for at least one of said temperatures, a value measured by means of a sensor (10, 11) in thermal contact with the fluid is used.

9. Method according to one of claims 1 and 3 to 8, in which, to evaluate η on the basis of equation [1], to represent Tₛₑ, the temperature of an air flow (F) having passed over the evaporator and constituting said second environment is used.

10. Method according to one of claims 1 and 3 to 9, in which T_{oc} is compared to a set value T_{ec-cons} such that η₀ = (T_{ec-cons} - Tₛₑ) / (Tₛᵣ - Tₛₑ) and η is considered to be lower and higher than the reference value when T_{ec} is lower and higher, respectively, than said set value.

11. Method according to one of the previous claims, in which the compressor is an externally-controlled variable-displacement compressor.

12. Method according to one of the previous claims, in which the compressor compresses the fluid until it reaches a supercritical pressure.

13. Air conditioning device, in particular for a vehicle passenger compartment, suitable for implementation of the method according to one of the previous claims, including a coolant loop, said loop containing a compressor (1) suitable for receiving the fluid in the gaseous state and compressing it, a fluid cooler (2) suitable for cooling the fluid compressed by the compressor, at a substantially constant pressure, by transferring heat to a first environment, a expansion valve (4) suitable for lowering the pressure of the fluid leaving the fluid cooler by bringing it at least partially to the liquid state and an evaporator (5) suitable for changing, to the gaseous state, the fluid in the liquid state coming from the expansion valve, at a substantially constant pressure, by taking the heat from a second environment to cool the space to be air conditioned, wherein the fluid thus vaporised is then suctioned by the compressor, and the loop also contains an internal heat exchanger (3) enabling the fluid circulating in a first path (3-1) of the internal exchanger, between the fluid cooler and the expansion valve, to transfer heat to the fluid circulating in a second path (3-2) of the internal exchanger, between the evaporator and the compressor, monitoring means (10-15, 17) for monitoring a first condition capable of revealing the presence of fluid in the liquid state in said second path, and optionally a second condition capable of revealing the existence of a hot zone in the evaporator, and means (19, 20, 21) for controlling the flow of fluid in the loop according to the result of this monitoring **characterised in that** the monitoring means include means (10-15) for evaluating the temperatures T_{ec}, Tₛₑ and Tₛᵣ respectively at the inlet of the compressor, at the outlet of the evaporator and at the outlet of the cooler, means (17) for calculating, from the latter, the efficiency η of the internal heat exchanger, on the basis of equation [1] η = (T_{ec} - Tₛₑ) /(Tₛᵣ - Tₛₑ) and means for comparing the efficiency η to a reference value.

14. Device according to claim 13, also including means (7) for determining the flow of fluid in the loop and for defining, on the basis of said flow, said reference value.

15. Device according to one of claims 13 and 14, in which the means for evaluating said temperatures include at least one temperature sensor (10, 11) in thermal contact with the fluid.

16. Device according to one of claims 13 to 15, in which the means for evaluating the temperature Tₛₑ include a temperature sensor (14) in thermal contact with an air flow (F) that has passed over the evaporator.

## Patentansprüche

1. Steuerungsverfahren eines Kühlmittelkreislaufs in einer Klimaanlage, insbesondere des Karosseriegehäuses eines Fahrzeuges, in dem der besagte Kreislauf einen Verdichter (1) umfasst, der die Flüssigkeit im gasförmigen Zustand aufnehmen und verdichten kann, einen Flüssigkeitskühler (2), der die durch den Verdichter komprimierte Flüssigkeit bei einem etwa konstanten Druck kühlen kann, wobei Wärme an ein erstes Medium übertragen wird, ein Druckminderventil (4), das den Druck der Flüssigkeit, die von dem Flüssigkeitskühler abgegeben wird, senken kann, wobei sie zumindest teilweise in den flüssigen Zustand überführt wird und einen Verdampfer (5), der die Flüssigkeit, die im flüssigen Zustand von dem Druckminderventil abgegeben wird, bei einem etwa konstanten Druck in den gasförmigen Zustand überführen kann, wobei Wärme einem zweiten Medium Wärme entzogen wird, um den zu klimatisierenden Bereich zu kühlen, wobei die auf diese Weise verdampfte Flüssigkeit dann von dem Verdichter angesaugt wird und der Kreislauf außerdem einen internen Wärmetauscher (3) umfasst, der ermöglicht, dass die Flüssigkeit, die auf einer ersten Strecke (3-1) des internen Wärmetauschers zwischen dem Flüssigkeitskühler und dem Druckminderventil zirkuliert, Wärme an die Flüssigkeit abgibt, die auf einer zweiten Strecke (3-2) des internen Wärmetauschers, zwischen dem Verdampfer und dem Verdichter zirkuliert, Verfahren, in dem eine erste Bedingung, die das Vorhandensein von Flüssigkeit in flüssigen Zustand in der besagten zweiten Strecke offenbaren kann, und die Flussdichte der Flüssigkeit in dem Kreislauf vermindert wird, wenn die erste Bedingung erfüllt wird, **dadurch gekennzeichnet, dass** die besagte erste Bedingung darin besteht, dass die Effizienz des internen Wärmetauschers, dargestellt durch die Gleichung [1] η= (T_{ec} - T_{sé}) / (Tₛᵣ - T_{sé}), in welcher T_{ec} T_{sé} und Tₛᵣ jeweils Temperaturen am Eingang des Kompressors, am Ausgang des Verdampfers sind, niedriger ist als der Referenzwert η₀.

2. Verfahren gemäß Anspruch 1, in dem man ferner eine zweite Bedingung überwacht, die das Vorhandensein von einem Überhitzungsbereich in dem Verdampfer offenbaren kann und man die Flussdichte der Flüssigkeit in dem Kreislauf erhöht, wenn die besagte zweite Bedingung erfüllt ist.

3. Verfahren gemäß Anspruch 2, bei dem die besagte zweite Bedingung darin besteht, dass die Effizienz η, gemäß der Definition in Anspruch 2, größer oder gleich einem Referenzwert η₀ ist.

4. Verfahren gemäß einem der Ansprüche 1 und 3, bei dem man die Flussdichte etwa auf den Maximalwert regelt, der mit einer Effizienz η vereinbar ist, die nicht kleiner ist, als der Referenzwert.

5. Verfahren gemäß einem der Ansprüche 1, 3 und 4, bei dem man als Referenzwert, unabhängig von dem Wert der Flussdichte, den Wert ηₘ annimmt, der durch die Effizienz η aufgenommen wird, wenn die Flussdichte maximal ist, wobei die besagte zweite Strecke im flüssigen Zustand keine Flüssigkeit enthält.

6. Verfahren gemäß einem der Ansprüche 1, 3 und 4, bei dem man als Referenzwert, für einen bestimmten Wert Qp der Flussdichte, den Wert η_{P} annimmt, der durch die Effizienz η aufgenommen wird, wenn die besagte zweite Strecke im flüssigen Zustand keine Flüssigkeit enthält.

7. Verfahren gemäß einem der Ansprüche 1 und 3 bis 6, bei dem man die Flussdichte durch Einwirkung auf das Druckminderventil regelt.

8. Verfahren gemäß einem der Ansprüche 1 und 3 bis 7, bei dem man, zur Auswertung von η auf der Basis von der Gleichung [1], für mindestens eine der besagten Temperaturen einen Wert einsetzt, der mit Hilfe eines Messfühlers (10, 11), der mit der Flüssigkeit thermisch kontaktiert, gemessen wurde.

9. Verfahren gemäß einem der Ansprüche 1 und 3 bis 8, bei dem man, zur Auswertung von η auf der Basis von der Gleichung [1], zur Darstellung von T_{sé} die Temperatur eines Luftflusses (F) einsetzt, der den Verdampfer überflutet und das besagte zweite Medium bildet.

10. Verfahren gemäß einem der Ansprüche 1 und 3 bis 9, bei dem man T_{oc} mit einem Sollwert Te_{c-cons} vergleicht, wie zum Beispiel η₀= (T_{ec-cons} - T_{sé}) / (Tₛᵣ -Tₛₑ) und man annimmt, dass η kleiner und größer ist als der Referenzwert, wenn T_{ec} entsprechend kleiner und größer ist als der besagte Sollwert.

11. Verfahren gemäß einem der vorherigen Ansprüche, bei dem der Verdichter einen variablen Hubraum mit externer Steuerung aufweist.

12. Verfahren gemäß einem der vorherigen Ansprüche bei dem der Verdichter die Flüssigkeit bis auf einen überkritischen Druck komprimiert.

13. Klimaanlage, insbesondere des Karosseriegehäuses eines Fahrzeugs, die sich zur Durchführung des Verfahrens gemäß einem der vorherigen Ansprüche eignet, mit einem Kühlmittelkreislauf, wobei der besagte Kreislauf einen Verdichter (1) umfasst, der die Flüssigkeit im gasförmigen Zustand aufnehmen und verdichten kann, einen Flüssigkeitskühler (2), der die durch den Verdichter komprimierte Flüssigkeit bei einem etwa konstanten Druck kühlen kann, wobei Wärme an ein erstes Medium übertragen wird, ein Druckminderventil (4), das den Druck der Flüssigkeit, die von dem Flüssigkeitskühler abgegeben wird, senken kann, wobei sie zumindest teilweise in den flüssigen Zustand überführt wird und einen Verdampfer (5), der die Flüssigkeit, die im flüssigen Zustand von dem Druckminderventil abgegeben wird, bei einem etwa konstanten Druck in den gasförmigen Zustand überführen kann, wobei Wärme einem zweiten Medium Wärme entzogen wird, um den zu klimatisierenden Bereich zu kühlen, wobei die auf diese Weise verdampfte Flüssigkeit dann von dem Verdichter angesaugt wird und der Kreislauf außerdem einen internen Wärmetauscher (3) umfasst, der ermöglicht, dass die Flüssigkeit, die auf einer ersten Strecke (3-1) des internen Wärmetauschers zwischen dem Flüssigkeitskühler und dem Druckminderventil zirkuliert, Wärme an die Flüssigkeit abgibt, die auf einer zweiten Strecke (3-2) des internen Wärmetauschers, zwischen dem Verdampfer und dem Verdichter zirkuliert, Überwachungsmittel (10-15, 17) zur Überwachung einer ersten Bedingung, die das Vorhandensein von Flüssigkeit im flüssigen Zustand auf der besagten zweiten Strecke offenbaren kann und optional eine zweite Bedingung, die das Vorhandensein einer Überhitzungszone in dem Verdampfer offenbaren kann und Mittel (19, 20, 21) zur Steuerung der Flussdichte in dem Kreislauf entsprechend des Ergebnisses dieser Überwachung, **dadurch gekennzeichnet, dass** die Überwachungsmittel Mittel (10-15) umfassen zur entsprechenden Auswertung der Temperaturen T_{ec}, T_{sé} und Tₛᵣ am Ausgang des Verdampfers und am Ausgang des Kühlers, Mittel (17), um mit ihnen die Effizienz η des internen Wärmetauschers auf der Basis der Gleichung [1] η= (T_{ec}- Tₛₑ) / (Tₛᵣ-T_{sé}) zu berechnen und Mittel für den Vergleich von der Effizienz η mit einem Referenzwert.

14. Anlage gemäß Anspruch 11, die unter anderem Mittel (7) umfasst zur Festlegung der Flussdichte der Flüssigkeit in dem Kreislauf und zur Festlegung des besagten Referenzwertes anhand dieser Dichte.

15. Anlage gemäß einem der Ansprüche 13 und 14 bei der die Mittel zur Auswertung der besagten Temperaturen mindestens einen Temperaturfühler (10, 11) umfassen, der mit der Flüssigkeit thermisch kontaktiert.

16. Anlage gemäß einem der Ansprüche 13 bis 15 bei der die Mittel zur Auswertung der Temperatur Tₛₑ einen Temperaturfühler (14) umfassen, der mit einem Luftfluss (F) thermisch kontaktiert, der den Verdampfer überflutet.
